# EUROPÄISCHE PATENTSCHRIFT

(11) **EP 0 009 123 B1**
(45) Veröffentlichungstag und Bekanntmachung des Hinweises auf die Patenterteilung: **23.06.1982**
(21) Anmeldenummer: 79103011.7
(22) Anmeldetag: 17.08.1979
(51) Int. Cl.: E02B 5/02

(54) **Kanalbaumaschine**
Canal construction machine
Machine pour la construction de canaux

(30) Priorität: 20.09.1978 DE 2840800
(43) Veröffentlichungstag der Anmeldung: 02.04.1980
(73) Patentinhaber: Mannesmann Demag AG, D-4100 Duisburg (DE)
(72) Erfinder: Wannemacher, Willibald, D-6653 Bierbach (DE); Brüderle, Egon Ulrich, D-6660 Zweibrücken (DE)
(74) Vertreter: Flaig, Siegfried

## Beschreibung

Die Erfindung betrifft eine Kanalbaumaschine für die kontinuierliche Arbeitsweise in Kanallängsrichtung mit am Maschinenrahmen befestigten Arbeitsgeräten für die Bearbeitung des Kanalprofils parallel und/oder quer zur Kanallängsrichtung sowie mit den Maschinenrahmen stützenden, verstellbaren Fahrwerken zum Fahren zu Arbeitszwecken bzw. zum Selbsttransportieren.

Derartige Kanalbaumaschinen dienen dem Bau von Bewässerungskanälen, Kraftwerkskanälen, Binnenwasserstraßen sowie dem Bau von Fahrbahnen mit überhöhten Kurven. Nach den von Baggern und Planierraupen ausgeführten Erdbewegungsarbe;t^{p}n liegt ein in seinen Begrenzungslinien unf- es Kanalprofil vor (Toleranzen 20 cm). In em Bauabschnitt erfolgt der Einsatz der K - baumaschinen, die das Kanalprofil durch Ablagen und Ausgleichen der unebenen Erdoberschicht planieren (Planiermaschine). Auf das geschaffene Planum wird eine Auskleidung aus Beton, Asphaltbeton, Ton, Hydraton, Bitumen und dergl. gelegt. Den Einbau der Auskleidung besorgen wiederum besondere Maschinen (Einbaumaschinen). Je nach Verwendung eines bestimmten Auskleidungsmaterials erhalten die Auskleidungsmaschinen ihre besondere Ausrüstung an Arbeitsgeräten (z. B. Betonierr chinen). Je nach Umriß des Kanalquerschn. (Kanalprofil) werden Vollprofilmaschinen ouer Böschungsmaschinen eingesetzt. Böschungsmaschinen beschichten entweder nur den Böschungsabschnitt oder die Böschung zusammen mit einem Teil der Kanalsohle. Es sind Kanalbaumaschinen bekannt, die entweder in zeitlich verschiedenen Arbeitsgängen oder als voneinander getrennte Maschineneinheiten jeweils die Planierarbeiten und die Auskleidungsarbeiten in kontinuierlicher oder diskontinuierlicher Arbeitsweise durchführen. Im Gegensatz zu dieser geteilten Arbeitsweise beschäftigt sich die vorliegende Erfindung mit einer geeigneten Konzeption für eine Kanalbaumaschine, die ein gleichzeitiges kombiniertes Planieren und Auskleiden ermöglicht. Die Bearbeitung des Kanalprofils ist kontinuierlich. Das Planieren erfolgt hierbei mittels quer zur Kanallängsrichtung abtragender Ketten-Kreislauf-Paletten oder anderer zweckentsprechender Einrichtungen. Das Einbringen der Auskleidungsstoffe erfolgt ebenfalls in Querrichtung, um die betreffenden Stoffe (Beton, Bitumen und dergl.) auf der Breite des Kanalprofils zu verteilen. Anschließend geschieht das Auftragen, Verdichten, ggf. das Plastifizieren von Betonstoffen, das Stampfen und Glätten wiederum in Kanallängsrichtung. Soweit erforderlich, kann im selben Arbeitsgang auch das Einformen der Längs- und Querfugen erfolgen.

Es ist ferner bekannt, Kanalbaumaschinen für die kontinuierliche Arbeitsweise in Kanallängsrichtung mit einem Maschinenrahmen auszustatten, der mittels verstellbarer Fahrwerke zum Fahren zu Arbeitszwecken und andererseits zum Selbsttransportieren der gesamten Maschine ausgerüstet ist. Eine derartige bekannte Kanalbaumaschine, die zum Bearbeiten eines Vollprofils ausgebildet ist, weist Fahrwerke auf, die sich in Arbeitsstellung mittels Raupen-Fahrwerken auf die Randbereiche des Kanalprofils, d. h. auf die sogenannten Bermen, stützen. Der Stützabstand der Fahrwerke wird hierbei durch das Kanalprofil festgelegt. Aufgrund eines komplizierten Systems von Stützauslegern und deren Verstelleinrichtungen wird ein Absenken des zwischen den Fahrwerken befindlichen Maschinenrahmens auf den vorgsehenen Abstand zur Kanalsohle erreicht. Die Stützausleger bzw. die Verstelleinrichtungen ermöglichen ferner ein Einrücken der Fahrwerke zum Anheben des gesamten übrigen Maschinenaufbaues, um die Kanalbaumaschine ohne fremde Transportmittel auf ebener Fläche in ihrem Einsatzbereich fortzubewegen. Nachteilig an den bekannten Kanalbaumaschinen sind die aufwendigen Verstelleinrichtungen und ihr hohes Gewicht. Bei Vollprofilmaschinen, jedoch bereits auch bei Teilprofilmaschinen, bestehen die Maschinenrahmen im wesentlichen aus brückenförmigen Tragkonstruktionen, die zumindest die Stützweite der Kanalbreite, gemessen von Berme zu Berme bzw. einer Böschungslänge bei Teilprofilmaschinen, aufweisen. Solche brückenartigen Tragkonstruktionen bedingen aufgrund der in der Mitte auftretenden hohe Biegemomente einen erheblichen Materialaufwand und erhöhen insgesamt das Materialgewicht der tragenden Teile. Das höhere Gewicht der Kanalbaumaschine ist nachteilig für die Mobilität, es beeinträchtigt die erforderlichen Antriebe der Fahrwerke, die über eine stufenlose Geschwindigkeitsverstellung sowie elektronisch-hydraulisch geregelte Nivellier-, Lenk- und Gleichlaufautomatik verfügen.

Es ist auch eine Kanalbaumaschine bekannt (FR-A-1 353 228), die mit Rädern in Arbeitsstellung gegen die Böschung des Kanals gestützt ist.

Die Räder sind quer zur Fahrtrichtung am Maschinenrahmen jeweils in Stufen einstellbar schwenkbar gelagert. Das Gewicht dieser Kanalbaumaschine ruht jedoch mittels eines Raupenfahrwerkes auf der Kanalsohle, so daß die Räder nur eine Führungsfunktion ausüben.

Der vorliegenden Erfindung liegt die Aufgabe zugrunde, die bekannten Kanalbaumaschinen einfacher und leichter zu gestalten und damit sowohl die Anpassungsfähigkeit derartiger Maschinen im Hinblick auf die unterschiedlichen Aufgaben als auch ihre wirtschaftliche Verwendung zu verbessern.

Die Lösung der gestellten Aufgabe besteht darin, daß die mittels Reifenrädern bzw. Raupen gebildeten Fahrwerke mit einem eigenen Antrieb versehen und in Arbeitsstellung jeweils gegen die sich gegenüberliegenden, einen Winkel einschließenden Böschungen des Kanals gestützt sind und daß die Fahrwerke jeweils einzeln quer zur Fahrtrichtung schwenkbar am Maschinenrahmen gelagert sind. Die neue Grundkonzeption vermeidet Brückenträger in der bisher bekannten Art. Dieser Vorteil wird dadurch erreicht, daß die Fahrwerke nicht wie bisher auf den Bermen, sondern nunmehr an den planierten Böschungen abgestützt werden. Die Verlegung der Fahrwerke mehr nach innen in das Querschnittsprofil des zu bauenden Kanals bewirkt eine Unterstützung des Maschinenrahmens innerhalb des Kanals, die von den Bermen unabhängig ist. Ein weiterer Vorteil ergibt sich aus den schwenkbaren Fahrwerken, deren Schwenkbarkeit in zweierlei Hinsicht genutzt werden kann: Zum einen kann die Schwenkbarkeit während des Kurvenfahrens zum Einstellen der Arbeitsgeräte untereinander genutzt werden. Zum anderen dienen die in die senkrechte Stellung geschwenkten Fahrwerke zum Selbsttransportieren der Kanalbaumaschine auf ebenen Fahrplanum innerhalb der Baustelle.

Die erfindungsgemäße Kanalbaumaschine erweist sich zudem als leichter und einfacher zu handhaben und stellt weiterhin eine erhebliche Verbesserung für den Aufbau der Lenk- und Nivelliereinrichtungen dar. Die Abstützung der Fahrwerke an den Böschungen bewirkt weiterhin den Vorteil, eine zentrale Anordnung von Dieselaggregat, Schaltanlage und Führerhaus vorzunehmen, ohne den Maschinenrahmen mit den bisher bekannten Belastungen zu beanspruchen. Schließlich liegt ein Vorteil der Erfindung darin, daß die Fahrwerksabstützung von dem Abstand der Bermen sowie deren Belastbarkeit und Breite unabhängig wird. Die senkrecht auf den Böschungsflächen abrollenden Reifenräder bewirken durch ihre Schrägstellung gegenüber der Vertikalen eine der Keilwirkung analoge, vergrößerte Bodenhaftung, so daß trotz des verminderten Maschinengewichtes die Traktionsfähigkeit erhalten bleibt. Sämtliche Vorteile tragen insgesamt zu einem vereinfachten, klareren Aufbau der Kanalbaumaschine bei.

In Ausgestaltung des allgemeinen Erfindungsgedankens ist weiterhin vorteilhaft, daß beidseitig an einem in der Arbeitsstellung im Mitten-und Sohlenbereich des trapezförmigen Kanalquerschnitts befindlichen, sich in Kanallängsrichtung erstreckenden Rahmenteil des Maschinenrahmens gelenkig befestigte Schwingen vorgesehen sind, an denen die Reifenräder bzw. die Raupen gelagert sind. Die solcherart angelenkten Fahrwerke nutzen den innerhalb des Kanalquerschnitts vorhandenen Raum aus, wobei für die Anwendbarkeit der erfindungsgemäßen Kanalbaumaschine von Kanalquerschnitten zwischen 2 m² und 80 m² ausgegangen wird. Die Kompaktheit der Gestaltung von Maschinenrahmen und Fahrwerken kann nunmehr noch dahingehend gesteigert werden, daß zwischen dem in Arbeitsstellung im Mitten- bzw. Sohlenbereich des Kanalquerschnitts befindlichen Rahmenteil des Maschinenrahmens und den Schwingen die hydraulischen Antriebe für die Schwenkbewegung angeordnet sind.

Nach einer anderen Weiterbildung des Grundgedankens der Erfindung wird die Beseitigung der bekannten Brückenträger vollends dadurch erreicht, indem der Maschinenrahmen an das in Arbeitsstellung im Mitten- bzw. Sohlenbereich des Kanalquerschnitts befindlichen Rahmenteil angeschlossene, parallel zu den Böschungen verlaufende Kragträger aufweist, an denen die Arbeitsgeräte befestigt sind.

Der Gedanke der erfindungsgemäßen Konzeption läßt sich nach weiteren Merkmalen der Erfindung, für die Kombination der bisher als selbständige Maschinen ausgeführten Planier-und Auskleidungsmaschinen anwenden. Erfindungsgemäß ist vorgesehen, daß bei zwei oder mehreren in Fahrtrichtung hintereinander angeordneten Maschinen mit verschiedenen Arbeitsgeräten, deren Arbeitseinsatz aufeinanderfolgt, jeweils zwei Maschinenrahmen gelenkig verbunden sind und daß der Gelenkwinkel in Abhängigkeit eines Leitsystems für den Verlauf des Kanals kontinuierlich verstellbar ist.

Zusätzlich ist vorgesehen, daß neben der Gelenkverbindung zwischen zwei kombinierten Maschinen unterschiedlicher Arbeitsgänge paarweise, zum Verbindungsgelenk symmetrisch angeordnete, jeweils an den beiden Maschinen angelenkte, längenverstellbare Steuerorgane eingesetzt sind. Eine solche Knicklenkung besitzt in Verbindung mit dem Vierradschwingen-Fahrwerk, wobei die Knicklenkung das Zentrum des gesamten Aufbaues bildet, den Vorteil, in den Kurven die Profillinien der kombinierten Teilmaschinen relativ einfach aufeinander einjustieren zu können.

Die längenverstellbaren Steuerorgane bestehen gemäß einer zusätzlichen Verbesserung aus hydraulischen Kolben-Zylinder-Einheiten. Diesem Steuermechanismus ist eine einfache Lenkkinematik zugrunde gelegt, deren Funktion sowohl in der geraden als auch in der gekrümmten Kanaltrasse sehr einfach eingehalten werden können. Sie sind dabei durch so eindeutig definierte geometrische Abhängigkeiten bestimmt, daß die Profillinien von zwei oder mehreren kombinierten Teilmaschinen, die hintereinander angeordnet und erfindungsgemäß verbunden sind, aus Gründen der Symmetrie ohne Schwierigkeiten zur Übereinstimmung gebracht werden können.

Die Steuerung der erfindungsgemäßen Kanalbaumaschine erfolgt derart, daß Meßgeräte für die Winkelabweichungen zweier aufeinanderfolgender Maschinen von der vorgeschriebenen Krümmungsbahn für Abweichungen von der Bahnmitte und von der Senkrechtlage des zentralen Maschinenrahmens vorgesehen sind, deren entsprechende Korrektur-Werte mittels Soll- bzw. Stellwertgebern auf die Kolben-Zylinder-Einheiten an den Fahrwerken übertragbar sind.

Ein Ausführungsbeispiel der Erfindung ist in der Zeichnung dargestellt und wird im folgenden näher beschrieben. Es zeigt
Fig. 1 die erfindungsgemäße Kanalbaumaschine in Richtung der Kanallängsachse in Arbeitsstellung, gemäß der Schnittangabe I-I in Fig. 4,
Fig. 2 beim Selbsttransportieren, gemäß der Schnittangabe 11-11 in Fig. 4,
Fig. einen horizontalen Schnitt durch den Maschinenrahmen einer Kombination von zwei Maschinen unterschiedlicher Art mit den Fahrwerken in Kurvenstellung, gemäß der Schnittangabe 111-111 in Fig. 4,
Fig.4 eine Seitenansicht der Kombination zweier Kanalbaumaschinen unterschiedlicher Art gemäß Fig. 3 in Seitenansicht.

Das gezeichnete Ausführungsbeispiel zeigt eine Kombination einer Planiermaschine mit einer Auskleidungsmaschine. Die eine Maschine sowie die andere Maschine kann jeweils auch mit anderen Maschinenarten der Kanalbaumaschinen kombiniert werden. Ferner ist möglich, mehr als zwei Maschinenarten zu kombinieren.

Die Kanalbaumaschine weist ein oder mehrere Paare von Fahrwerken auf. Die Fahrwerke gemäß den Fig. 1 bis 4 bestehen aus Reifenrädem 1, 2 bzw. 3, 4 (Fig. 1 und 3). Diese stützen sich auf die im Winkel 5 zueinander verlaufenden Böschungen 5a, 5b des etwa trapezförmigen Kanalquerschnitts. Es ist davon auszugehen, daß der Böschungswinkel im Verlauf der Kanaltrasse gleichbleibt. Die Erfindung eignet sich vorteilhafterweise auch für sich stetig oder stufenförmig ändernde Böschungswinkel 5. Die Kanalbaumaschine wird auch bei einer Ausbildung als selbständige Planiermaschine oder Auskleidungsmaschine von zwei Paaren von Fahrwerken getragen. Der Maschinenrahmen 6 erstreckt sich in Kanallängsrichtung und weist einen nach unten in den Mitten- und Sohlbereich 7 gerichteten Rahmenteil 6a auf, an dem die Schwingen 8a, 8b gelenkig gelagert sind. Die Gelenke 9a, 9b sind von der Art, daß die Schwingen in der Zeichenebene und im geringen Umfang, falls erforderlich, senkrecht aus der Zeichenebene herausgeschwenkt werden können. An den Schwingen 8a, 8b sind Kolbenstangen 10a, 10b und hydraulische Kolben-Zylinder-Antriebe 11 angelenkt, deren Zylinder 11a, 11b ebenfalls gelenkig am Maschinenrahmen 6 gelagert sind. Der Maschinenrahmen 6 ist ausgehend vom Rahmenteil 6a nach einer Seite oder nach beiden Seiten als Kragträger 12a, 12b ausgebildet. Solche Kragträger entstehen auch durch auf dem Rahmenteil 6a befestigte, also in der Mitte unterstützte Brückenträger, die jedoch wegen ihrer Beanspruchungsart als Kragträger einzustufen und daher leichter dimensioniert sind als die bekannten Brückenträger, die den Kanalquerschnitt von Berme zu Berme überbrükken. Die Kragträger 12a, 12b »kragen« freitragend über die Bermen 13a und 13b. Sie tragen, sofern die Maschine als Planiermaschine (wie dargestellt ist) ausgeführt wird, Eimerketten- bzw. Becherwerke bzw. Palettenketten 14, die an den Krägträgern 12a, 12b bzw. am Rahmenteil 6a zwangsgeführt sind. Eine solchermaßen ausgerüstete Kanalbaumaschine kann auch den Gesamtaushub des Kanalprofils vornehmen. Das Baggergut wird über eine Rutsche 15 ausgeworfen. Für eine Änderung des Kanalprofils im Verlauf der Kanaltrasse können teleskopartige ausziehbare Arme (nicht gezeichnet) in den Maschinenrahmen der Kragträger 12a, 12b ausziehbar eingesetzt werden. Für eine Verlängerung der Kragträger können auch einzelne Verlängerungsschüsse aneinandergereiht befestigt werden.

In der Ausführung als Auskleidungsmaschine, die auch Einbaumaschine genannt wird (Fig. 2), bestehen die Arbeitsgeräte aus den Einrichtungen zum Beschicken, Verteilen und Verdichten des Auskleidungsmaterials, welches beispielsweise Transportbeton sein kann, zu dem als solchem noch die zusätzlichen Einrichtungen zum Glätten der Oberfläche und dem Einformen evtl. Längs- und Querfugen gehören können.

Die in den Fig. 2, 3 und 4 dargestellte Konzeption besitzt:
- zum Beschicken, das Förderband 16
- zum Verteilen, die Förderschnecken 17a und 17b (Fig.2) mit den Übergabeschurren 17 (Fig. 4)
- zum Verdichten, die Innenvibratoren 18a mit den geschotteten Vibrationsräumen 18 und und der daran anschließenden Gleitschalung 18b
- zum Glätten der Oberfläche, die quer zur Kanalachse oszillierende Glättbohle 19
- zum Einformen der Längsfugen, die skiförmig eingesetzten Spurleisten 20
- zum Einformen der Querfugen, die messerartig wirkenden Schneidleisten 21

Die Kanalbaumaschine gemäß Fig. 2 zeigt in die Transportstellung geschwenkte Reifenräder 3 und 4. Die Maschine wird in dieser Lage auf ebenem Fahrplanum innerhalb der Baustelle zwischen den Einatzorten verfahren. Durch Hochschwenken der Schwingen 8a und 8b in die in Fig. 1 gezeigte Lage wird die parallele Lage der am Maschinenrahmen befestigten Arbeitsgeräte in bezug auf die Böschungen 5a und 5b erreicht.

Die Erfindung ermöglicht die bisher von zwei oder mehreren Kanalbaumaschinen übernommenen Aufgaben unterschiedlicher Art miteinander zu verbinden. Gemäß Fig. 3 sind die Fahrtrichtung 29 eine Planiermaschine 30 und eine Auskleidungsmaschine 31 hintereinander geschaltet. An dem Maschinenrahmen 6 ist eine Gelenkverbindung 32 vorgesehen. Der Gelenkwinkel 33 wird nach einem Leitdraht, einem Laserstrahl oder dergleichen, der seitlich der Berme 13a, 13b den Trassenverlauf markiert, jeweils in Höhe der Radachsen 34 und 35 abgetastet und auf die als paarweise Kolben-Zylinder-Einheiten ausgebildeten, längenverstellbaren Steuerorgane 36a und 36b übertragen. Die beiden Zylindergehäuse 37 einerseits und die beiden Kolbenstangen 38 andererseits bilden Drehgelenke 39 an von der Fahrzeugmitte sich möglichst ausladend in die Fahrzeugbreite erstreckenden Lenkrahmen 30a und 31a. Die Schenkel des Gelenkwinkels 33 bilden jeweils Tangenten bzw. davon nur wenig abweichende Sehnen an die Krümmungsbahn 40 der Bahnmitte 41, die mit der Kanalmitte bzw. mit der Maschinenmitte übereinstimmt.

Der über dem Rahmenteil 6 befindliche Aufbau der Aggregate, z. B. ein Hydraulikaggregat 24 für den Fahrantrieb der Reifenräder 1 bis 4 (Fig. 4), ein Diesel-Stromaggregat 22 und elektrische Verteilerstation 23 mit den entsprechenden Verbindungen, sind in Fig. 3 nicht gezeichnet, um den Blick auf die Reifenräder 1 bis 4 von oben freizugeben.

Die Maschinenart entspricht in Höhe der Radachse 34 dem Aufbau einer Planiermaschine und in Höhe der Radachse 35 einer Auskleidungsmaschine. Die Maschinenart der Fig. 1 (Planiermaschine) ist somit in Höhe der Radachse 34 angeordnet und die Maschinenart der Fig. 2 (Auskelidungsmaschine) in Höhe der Radachse 35.

Fig. 4 zeigt nunmehr den Querschnitt der in Fig. 3 hintereinandergeschalteten Planier- bzw. Auskleidungsmaschine 30,31.

Es sind darin insbesondere der gesamte Aufbau als auch der für die kontinuierliche Arbeitsweise gewählte Materialfluß sowie der funktionale Zusammenhang der verschiedenen Arbeitsgeräte untereinander zu erkennen. Gleichzeitig zeigt diese Figur, daß sich durch das erfindungsgemäße Zusammenfassen der Planier- und Auskleidungsarbeiten in der kombinierten Maschine angestrebte Oualitäts- und Genauigkeitsanforderungen besser erreichen las- , sen, weil die sonst durch zeitliche und räumliche Abstände vorhandenen nachteiligen Einflüsse (z. B. Austrocknungen, Erosion, getrennte Maschinenführung) hier entfallen, aufgrund des an übersichtlicher Stelle angeordneten zentralen Steuersₜandes 25 weitere Bedienungsvereinfachungen und entsprechende Personaleinsparungen erreichen lassen, die Eigengewichte reduzieren und die relativ bedeutsamen Lastgewichte aus Diesel-Str^{q}maggregat 22, elektrischer Verteilerstation 23 sowie hydraulischen. Antriebs- und Regelaggregaten 24 unmittelbar über den Fahrwerken zentral angeordnet werden können.

Durch die Erfindung wird ferner erreicht, daß das erforderliche Gesamtgewicht für die komplette Kanalbau-Maschinenausrüstung wesentlich geringer werden kann, daß die kombinierte Kanalbaumaschinen mehr Arbeitsgänge als bisher in sich vereinigen und unter wirtschaftlicheren Voraussetzungen ausführen können, daß die Kanalbaumaschine der erfindungsgemäßen Lehre den vereinfachten zweckmäßigen Aufbau mit einer leistungsfähigen Arbeitsweise und baugerechten Handhabung vermehrt in sich vereinigen.

## Patentansprüche

1. Kanalbaumaschine für die kontinuierliche Arbeitsweise in Kanallängsrichtung, mit am Maschinenrahmen (6) vorgesehenen Arbeitsgeräten (14; 16-21) für die Bearbeitung des Kanalprofils parallel und/oder quer zur Kanallängsrichtung sowie mit den Maschinenrahmen (6) stützenden, verstellbaren Fahrwerken (1, 2, 3, 4) zum Fahren zu Arbeitszwecken bzw. zum Selbsttransportieren, dadurch gekennzeichnet, daß die mittels Reifenrädern (1, 2, 3, 4) bzw. Raupen gebildeten Fahrwerke mit einem eigenen Antrieb versehen und in Arbeitsstellung jeweils gegen die sich gegenüberliegenden, einen Winkel (5) einschließenden Böschungen (5a, 5b) des Kanals gestützt sind und daß die Fahrwerke jeweils einzeln quer zur Fahrtrichtung schwenkbar am Maschinenrahmen (6, 6a) gelagert sind.

2. Kanalbaumaschine nach Anspruch 1, dadurch gekennzeichnet, daß beidseitig an einem in der Arbeitsstellung im Mitten- und Sohlenbereich (7) des trapezförmigen Kanalquerschnitts befindlichen, sich in Kanallängsrichtung erstrekkenden Rahmenteil (6a) des Maschinenrahmens (6) gelenkig befestigte Schwingen (8a, 8b) vorgesehen sind, an denen die Reifenräder (1, 2, 3, 4) bzw. die Raupen gelagert sind.

3. Kanalbaumaschine nach den Ansprüchen 1 und 2, dadurch gekennzeichnet, daß zwischen dem in Arbeitsstellung im Mitten- bzw. Sohlenbereich (7) des Kanalquerschnitts befindlichen Rahmenteil des Maschinenrahmens (6) und den Schwingen (8a, 8b) die hydraulischen Antriebe (11) für die Schwenkbewegung angeordnet sind.

4. Kanalbaumaschine nach den Ansprüchen 1 bis 3, dadurch gekennzeichnet, daß der Maschinenrahmen (6) an das in Arbeitsstellung im Mitten- bzw. Sohlenbereich (7) des Kanalquerschnitts befindliche Rahmenteil (6a) angeschlossene, parallel zu den Böschungen (5a, 5b) verlaufende Kragträger (12a, 12b) aufweist, an denen die Arbeitsgeräte befestigt sind.

5. Kanalbaumaschine nach den Ansprüchen 1 bis 4, dadurch gekennzeichnet, daß bei zwei oder mehreren, in Fahrtrichtung hintereinander angeordneten Maschinen (30, 31) mit verschiedenen Arbeitsgeräteträgern, deren Arbeitseinsatz aufeinanderfolgt, jeweils zwei Maschinenrahmen (6) gelenkig verbunden sind und daß der Gelenkwinkel (33) in Abhängigkeit eines Leitsystems für den Verlauf des Kanals kontinuierlich verstellbar ist.

6. Kanalbaumaschine nach den Ansprüchen 1 bis 5, dadurch gekennzeichnet, daß neben der Gelenkverbindung (32) zwischen zwei kombinierten Maschinen (30, 31) unterschiedlicher Arbeitsgänge paarweise, zum Verbindungsgelenk (32) symmetrisch angeorndete, jeweils an den beiden Maschinen (30, 31) angelenkte längenverstellbare Steuerorgane (36a, 36b) eingesetzt sind.

7. Kanalbaumaschine nach den Ansprüchen 1 bis 6, dadurch gekennzeichnet, daß die längenverstellbaren Steuerorgane (36a, 36b) aus hydraulischen Kolben-Zylinder-Einheiten bestehen.

8. Kanalbaumaschine nach den Ansprüchen 1 bis 7, dadurch gekennzeichnet, daß Meßgeräte für die Winkelabweichungen zweier aufeinanderfolgender Maschinen (30, 31) von der vorgeschriebenen Krümmungsbahn (40), für Abweichungen von der Bahnmitte (41) und von der Senkrechtlage des zentralen Maschinenrahmens (6) vorgesehen sind, deren entsprechende Korrekturwerte mittels Soll- bzw. Stellwertgebern auf die Kolben-Zylinder-Einheiten (10a, 10b, 11 a, 11 b) an den Fahrwerken (1, 2, 3, 4) und/oder auf die längenverstellbaren Steuerorgane (36a, 36b) übertragbar sind.

## Claims

1. Canal construction machine fo: continuous operation in the longitudinal direction of the canal with attachments (14; 16-21), provided on the machine frame (6), for working the canal profile parallel and/or transversely to the longitudinal direction of the canal, and with adjustable travelling gears (1, 2, 3, 4) supporting the machine frame (6) for work travel and self-propulsion purposes, characterized by the travelling gears with tyred wheels (1, 2, 3, 4) or crawlers being self-propelled and leaning, in the working position, against the opposing slopes (5a, 5b) of the canal, which form an angle (5), and the travelling gears being individually privot- mounted on the machine frame (6, 6a) transversely to the direction of travel.

2. Canal construction machine according to claim 1, characterized by pivot-mounted rockers (8a, 8b) being provided on either side of the section (6a the machine frame (6) which, in the workir ; position, extends in longitudinal direction over the central and bottom areas (7) of the trapezoidal canal cross section, the rockers carrying the tyred wheels (1, 2, 3, 4) or crawlers.

3. Canal construction machine according to claims 1 and 2, characterized by the hydraulic power units (11) for the pivoting motion being arranged, in the working position, between the section of the machine frame (6) extending over the central and bottom areas (7) of the canal corss section and the rockers (8a, 8b).

4. Canal construction machine according to claims 1 to 3, characterized by the machine frame (6) having cantilever beams (12a, 12b), arranged parallel to the slopes (5a, 5b) and connected to the frame section (6a) which, in the working position, extends over the central and bottom areas (7) of the canal cross section, for mounting the attachments.

5. Canal construction machine according to claims 1 to 4, characterized by always two machine frames (6) being pivot-mounted in case of two or more machines (30, 31) being arranged in tandem and using different attachment mountings for successive employment, the pivot angle (33) being continuously adjustable as a function of a canal tracking system.

6. Canal construction machine according to claims 1 to 5, characterized by length-adjustable control elements (36a, 36b), arranged and pivoted in pairs and symmetrically to the connecting joint (32) on the two machines (30, 31), being used in addition to the joint (32) connecting two combination machines (30, 31) performing different operations.

7. Canal construction machine according to claims 1 to 6, characterized by the length-adjustable control elements (36a, 36b) consisting of hydraulic piston-cylinder-units.

8. Canal construction machine according to claims 1 to 6, characterzied by instruments for measuring the angular deviations of two successive maschines (30, 31) from the prescribed curvature (40), from the track centre (41) and from the perpendicular position of the central machine frame (6) being provided and the corrective values being transmittable by means of desired value or controller output transmitters to the piston-cylinder units (10a, 10b, 11a, 11b) on the travelling gears (1, 2, 3, 4) and/or to the length-adjustable control elements (36a, 36b).

## Revendications

1. Engin de construction de canaux pour la méthode de travail en continu dans le sens longitudinal du canal avec des appareils de travail (14; 16-21) prévus sur le châssis (6) de l'engin servant à travailler le profil du canal dans le sens longitudinal et/ou transversal et de trains de translation (1, 2, 3, 4) réglables, supportant le châssis (6) de l'engin en vue de la translation aux fins de travail ou de déplacement de l'engin, caractérisé par le fait que: les trains de translation composés de roues à pneumatiques (1, 2, 3, 4) ou de chenilles et possédant leur propre entraînement s'appuient en position de travail respectivement de part et d'autre sur les talus (5a, 5b) formant un angle (5) et sont montés sur le châssis (6, 61) de l'engin de façon à pouvoir pivoter individuellement, perpendiculairement au sens de déplacement.

2. Engin de construction de canaux suivant revendication 1, caractérisé par le fait que: de part et d'autre d'une partie (6a) du châssis (6) de l'engin se trouvant en position de travail dans la zone médiane, resp. du radier (7) de la section trapézoïdale du canal et s'étendant dans le sens longitudinal du canal, l'on a prévu des bras pivotants (8a, 8b) fixés de façon articulée sur lesquels sont montés, soit les roues à pneumatiques (1,2,3,4), soit les chenilles.

3. Engin de constructions de canaux suivant les revendications 1 et 2, caractérisé par le fait que les entraînements hydrauliques (11) de pivotement sont placés entre la partie du châssis (6) de l'engin se trouvant en position de travail dans la zone médiane, respectivement du radier (7) de la section du canal et les bras pivotants (8a, 8b).

4. Engin de construction de canaux suivant les revendications 1 à 3, caractérisé par le fait que le châssis de l'engin est équipé de poutres en console (12a, 12b) parallèles aux talus, reliées à la partie (6a) du châssis se trouvant en position de travail dans la zone médiane, respectivement du radier (7) de la section du canal et auxquelles les appareils de travail sont fixés.

5. Engins de construction de canaux suivant les revendications 1 à 4, caractérisé par le fait que, dans le cas de deux ou plusieurs engins (30, 31) mis en oeuvre successivement, placés les uns à la suite des autres dans le sens de la translation et ayant diverses poutres auxquelles des appareils de travail sont fixés, les châssis (6) des engins sont reliés deux par deux de façon articulée, et l'angle (33) d'articulation est réglable en continu suivant le tracé du canal, en asservissement à un système de guidage.

6. Engin de construction de canaux suivant les revendications 1 à 5, caractérisé par le fait que, des organes de commande (36a, 36b) réglables en longueur, placés symétriquement et par paires par rapport à l'articulation (32) de liaison et respectivement reliés aux deux engins (30, 31), sont mis en oeuvre à côté de la liaison articulée (32), entre deux engins (30, 31) effectuant des opérations différentes.

7. Engin de construction de canaux suivant les revendications 1 à 6, caractérisé par le fait que, les organes de commande (36a, 36b) réglables en longueur sont composés par des ensembles de vérins hydrauliques.

8. Engin de construction de canaux suivant les revendications 1 à 7, caractérisé par le fait que, des appareils de mesure des écarts d'angle de deux engins (30, 31) qui se suivent par rapport au tracé de courbe (40) prescrit, des écarts par rapport à l'axe (41) de la voie et par rapport à la position verticale du châssis central (6) de l'engin sont prévus, dont les valeurs correctrices correspondantes sont transmissibles aux ensembles de vérins (10a, 10b, 11a, 11b) des trains de translation (1, 2, 3, 4) et/ou aux organes de commande (36a, 36b) réglables en longueur, par l'intermédiaire d'indicateurs de valeurs de consigne, resp. de valeurs de positionnement.
